# EUROPÄISCHE PATENTSCHRIFT

(11) **EP 0 579 108 B1**
(45) Veröffentlichungstag und Bekanntmachung des Hinweises auf die Patenterteilung: **16.04.1997**
(21) Anmeldenummer: 93110905.2
(22) Anmeldetag: 08.07.1993
(51) Int. Cl.: E04F 15/12, E04F 15/14

(54) **Verfahren zur Montage von Kunststoffankerplatten oder Formteilen aus Kunststoffankerplatten**
Mounting process of plastic anchor plates or moldings made of plastic anchor plates
Procédé de montage de plaques d'encrage en matière plastique ou de moulures de plaqués d'encrage en matière plastique

(30) Priorität: 13.07.1992 DE 4222824
(43) Veröffentlichungstag der Anmeldung: 19.01.1994
(73) Patentinhaber: DIDIER-WERKE AG, 65189 Wiesbaden (DE)
(72) Erfinder: Rech, Dieter, D-56203 Höhr-Grenzhausen (DE)
(74) Vertreter: VOSSIUS & PARTNER

(56) Entgegenhaltungen:
- DE-A- 3 716 496
- DE-A- 4 001 278
- DE-U- 8 913 609
- DE-U- 9 014 355

## Beschreibung

Die Erfindung betrifft ein Verfahren zur Montage von Kunststoffankerplatten oder Formteilen aus Kunststoffankerplatten.

Solche Kunststoffankerplatten finden hauptsächlich Verwendung bei der chemikalienbeständigen Verkleidung von Böden und Wänden und der Herstellung entsprechender Rinnen, Auffangbehälter oder Sümpfen.

Dabei ist es wichtig, daß die Platten fest mit dem entsprechenden Untergrund verbunden sind, damit es durch Chemikalien, Vibrationen oder Temperaturunterschieden nicht zu Verwerfungen etc. kommen kann.

Dazu werden nach dem Stand der Technik bei Wandverkleidungen die Platten oder Formteile zunächst in aufwendige Gerüste, Verschalungen oder Gestelle eingespannt und gehalten, bevor sie mit Beton oder Mörtel eingegossen werden (vgl. hierzu Steuler, Bekaplast-Montageanleitung).

Nach dem Aushärten muß ein Großteil der Gerüste, Verschalungen oder Gestelle wieder entfernt werden.

Bei der Verlegung von Bodenplatten oder Rinnen ist es oft notwendig, ein konstantes leichtes Gefälle über eine größere Strecke vorzusehen. Dazu werden nach dem Stand der Technik zunächst entsprechend dem Gefälle Auflageleisten eingemörtelt, in oder auf die die Platten oder Formteile dann aufgelegt und eingegossen werden. Um ein "Aufschwimmen" der Platten oder Formteile zu verhindern, ist es dabei notwendig, sie mit Gewichten zu beschweren oder sogar gegen die Decke abzustützen.

Diese Verfahren haben die Nachteile, daß sie sehr aufwendig sind, die Fugen zwischen den einzelnen Platten oder Formteilen jeweils erst nach dem Eingießen verschweißt werden können und das oft gewünschte konstante leichte Gefälle nur schwer zu erreichen ist.

Der Erfindung liegt die Aufgabe zugrunde, das gattungsgemäße Verfahren so auszubilden, daß eine einfache Montage von Kunststoffankerplatten und Formteilen aus Kunststoffankerplatten ermöglicht wird, wobei ein Verbinden der Platten und Formteile gegebenenfalls bereits vor dem Eingießen möglich ist. Weiterhin soll eine einfache und sichere Methode zur Herstellung eines oft gewünschten konstanten leichten Gefälles ermöglicht werden.

Diese Aufgabe wird bei dem gattungsgemäßen Verfahren durch die kennzeichnenden Merkmale des Anspruchs 1 gelöst.

Durch das Befestigen der Platten oder Formteile über die Anker an den Halteelementen werden die Fugen zwischen den Platten oder Formteilen freigehalten, so daß diese gegebenenfalls bereits vor dem Eingießen verschweißt werden können. Dies hat den Vorteil, daß die Stabilität der Gesamtkonstruktion erhöht wird und beim Eingießen die Fugen nicht mehr verunreinigt werden können.

Durch das erfindungsgemäßen Verfahren wird weiterhin eine einfache Möglichkeit eröffnet, ein bei Bodenplatten oder Rinnen oft gewünschtes Gefälle herzustellen, da die Halteelemente dazu am Untergrund nur einfach entsprechend positioniert werden müssen.

Weiterhin entfällt der nach dem Stand der Technik oft nötige aufwendige Gerüst- und Gestellbau und das teilweise Abbauen nach dem Eingießen, da die Haltekonstruktion komplett mit eingegossen wird. Dies erhöht darüberhinaus die Stabilität der Gesamtkonstruktion.

Schließlich besteht auch nicht mehr die Gefahr des "Aufschwimmens" der leichten Kunststoffteile beim Eingießen.

Vorteilhafte weitere Ausgestaltungen des Verfahrens gemäß Anspruch 1 sind den kennzeichnenden Merkmalen der Ansprüche 2 bis 8 zu entnehmen.

Durch die Verwendung von Schienen, Laschen oder Winkeln als Halteelemente wird eine einfache, sichere und stabile Befestigung der Platte und Formteile gewährleistet.

Durch das Aufschieben, Aufmörteln, Aufschrauben, Aufkleben oder "Aufklemmen" der Kunststoffanker auf die Halteelemente werden diese einfach, sicher und stabil miteinander verbunden.

Gleiches gilt für das Befestigen der Halteelemente an dem zu verkleidenden Boden oder Wanduntergrund durch Schrauben, Dübel oder Gewindehülsen, Anschweißen oder Anlöten, Eingießen, Einmörteln oder Einkleben.

Durch das Befestigen der Halteeelemente an dem zu verkleidenden Boden- oder Wanduntergrund mittels Gewindestäben wird es ermöglicht, die Halteelemente bzw. die Platten oder Formteile auch nach der Vormontage noch zu justieren und auszurichten und gegebenenfalls ein gewünschtes Gefälle einzustellen oder zu verändern.

Die Erfindung wird nachfolgend in den Zeichnungen näher erläutert. Es zeigen:
- Figur 1: eine befestigte Kunststoffankerplatte vor dem Eingießen,
- Figur 2: einen Vertikalschnitt gemäß der Linie I-I in Figur 1,
- Figur 3: einen Schnitt durch eine vormontierte Rinne vor dem endgültigen Eingießen mit Gewindestäben,
- Figur 4: ein einzelnes Halteelement (Schiene) gemäß (3) in Figur 3.

Ein Halteelement 3 - in Figur 1 beispielsweise eine U-Profil-Schiene - ist mit nicht näher dargestellten Mitteln am Boden- oder Wanduntergrund (6) befestigt.

Die Kunststoffankerplatte 1 ist über einige ihrer Anker 8 an dem Halteelement 3 befestigt - in Figur 1 beispielsweise mit Mörtel 9.

In Figur 2 ist das Halteelement 3 mit einer Schraube 12 am Boden- oder Wanduntergrund 6 befestigt.

In Figur 3 ist ein aus Kunststoffankerplatten 1 bestehendes Formteil 2 - beispielsweise eine Rinne - dargestellt, wobei das Halteelement 3 - in Figur 3 beispielsweise eine Schiene - mit Gewindestäben 4 an dem zu verkleidenden Boden- oder Wanduntergrund 6 befestigt ist.

Die Gewindestäbe 4 sind dabei durch eine Mörtelschicht 5 an dem Bodenuntergrund 6 befestigt.

Über die Muttern 7 an den Gewindestäben 4 kann nunmehr die Rinne 2 justiert und ausgerichtet werden. Danach kann die in aller Regel aus einzelnen Teile bestimmter Länge bestehende Rinne 2 gegebenenfalls verschweißt werden, bevor sie bis zur Höhe des endgültigen Bodenniveaus eingegossen wird.

In Figur 4 ist eine beispielsweise in der Figur 3 als Halteelement 3 verwendete Schiene dargestellt, mit einem durchgehenden Schlitz 10 an der Oberseite zum Aufschieben der Anker 8 der Kunststoffankerplatten 1 und Langlöchern 11 an der Unterseite zum Durchstecken der Gewindestäbe 4.

## Patentansprüche

1. Verfahren zur Montage von Kunststoffankerplatten (1) oder Formteilen (2) aus Kunststoffankerplatten (1),
dadurch gekennzeichnet,
daß an oder in dem zu verkleidenden Boden- oder Wanduntergrund (6) Halteelemente (3) positioniert und befestigt werden, an denen die Kunststoffankerplatten (1) oder Formteile (2) aus Kunststoffankerplatten (1) über die Anker (8) befestigt werden oder sind, und daß die Kunststoffankerplatten (1) oder Formteile (2) aus Kunststoffankerplatten (1) dann miteinander verschweißt, verlötet oder verklebt und mit Mörtel oder Beton eingegossen werden.

2. Verfahren nach Anspruch 1,
dadurch gekennzeichnet,
daß die Halteelemente (3) als Schienen, Laschen oder Winkel ausgebildet sind.

3. Verfahren nach den Ansprüchen 1 oder 2,
dadurch gekennzeichnet,
daß die Anker (8) der Kunststoffankerplatten (1) oder Formteile (2) aus Kunststoffankerplatten (1) auf die Haltelemente (3) aufgeschoben, aufgemörtelt, aufgeschraubt, aufgeklebt oder mittels einer Klemmleiste befestigt werden.

4. Verfahren nach den Ansprüchen 1 bis 3,
dadurch gekennzeichnet,
daß die Halteelemente (3) mittels Schrauben, Dübel oder Gewindehülsen an dem zu verkleidenden Boden- oder Wanduntergrund (6) positioniert und befestigt werden.

5. Verfahren nach den Ansprüchen 1 bis 3,
dadurch gekennzeichnet,
daß die Halteelemente (3) an Armierungseisen oder sonstigen entsprechenden Teilen in dem zu verkleidenden Boden- oder Wanduntergrund (6) angeschweißt oder angelötet werden.

6. Verfahren nach den Ansprüchen 1 bis 3,
dadurch gekennzeichnet,
daß die Halteelemente (3) an oder in dem zu Verkleidenden Boden- oder Wanduntergrund (6) mit Beton eingegossen, eingemörtelt oder eingeklebt werden.

7. Verfahren nach den Ansprüchen 1 bis 3,
dadurch gekennzeichnet,
daß die Halteelemente (3) mittels Gewindestäben (4) an dem zu verkleidenden Boden- oder Wanduntergrund (6) befestigt werden.

8. Verfahren nach Anspruch 7,
dadurch gekennzeichnet,
daß die Halteelemente (3) bzw. die Kunststoffankerplatten (1) oder Formteile (2) aus Kunststoffankerplatten (1) mittels entsprechenden Schraubenmuttern (7) an den Gewindestäben (4) justiert und ausgerichtet werden.

## Claims

1. A method of mounting plastic anchor plates (1) or mouldings (2) made of plastic anchor plates (1)
characterized in that
holding elements (3), at which the plastic anchor plates (1) or mouldings (2) made of plastic anchor plates (1) are fixed via the anchors (8), are positioned and fixed at or in the bottom or wall foundation (6) to be lined, and that the plastic anchor plates (1) or mouldings (2) made of plastic anchor plates (1) are subsequently welded, soldered or bonded to each other and encased with mortar or concrete.

2. The method according to claim 1,
characterized in that
the holding elements (3) are rails, fishplates or angles.

3. The method according to claims 1 or 2,
characterized in that
the anchors (8) of the plastic anchor plates (1) or mouldings (2) made of plastic anchor plates (1) are slipped, mortared, screwed or bonded onto the holding elements (3) or fixed by means of a clamping strip.

4. The method according to claims 1 to 3,
characterized in that
the holding elements (3) are positioned and fixed at the bottom or wall foundation (6) to be lined by means of screws, dowels or threaded or tapped bushes.

5. The method according to claims 1 to 3,
characterized in that
the holding elements (3) are welded or soldered to reinforcing iron or other corresponding parts in the bottom or wall foundation (6) to be lined.

6. The method according to claims 1 to 3,
characterized in that
the holding elements (3) are encased with concrete, mortar or an adhesive at or in the bottom or wall foundation (6).

7. The method according to claims 1 to 3,
characterized in that
the holding elements (3) are fixed at the bottom or wall foundation (6) to be lined by means of threaded rods (4).

8. The method according to claim 7,
characterized in that
the holding elements (3) or the plastic anchor plates (1) or the mouldings (2) made of plastic anchor plates (1) are adjusted and aligned at the threaded rods (4) by means of corresponding screw nuts (7).

## Revendications

1. Procédé pour le montage de plaques d'ancrage en matière plastique (1) ou de pièces usinées (2) à partir de plaques d'ancrage en plastique (1), caractérisé en ce que
des éléments de retenue (3) sont positionnés et fixés sur ou dans le substrat de sol ou de mur à revêtir, éléments sur lesquels sont fixées les plaques d'ancrage en plastique (1) ou pièces usinées (2) réalisées à partir de plaques d'ancrage en plastique (1) par l'intermédiaire des éléments d'ancrage (8) et en ce que les plaques d'ancrage en plastique (1) ou pièces usinées (2) réalisées à partir de plaques d'ancrage en plastique (1) sont ensuite soudées, brasées ou collées entre elles et enrobées de mortier ou de béton.

2. Procédé selon la revendication 1,
caractérisé en ce que
les éléments de fixation (3) sont conçus sous forme de rails, attaches ou cornières.

3. Procédé selon la revendication 1 ou 2,
caractérisé en ce que
les éléments d'ancrage (8) des plaques d'ancrage en plastique (1) ou des pièces usinées (2) à partir de plaques d'ancrage en plastique (1) sont enfilés sur les éléments de fixation (3), appliqués au moyen de mortier, par vissage, collés ou fixés au moyen d'un listel ou d'une plinthe.

4. Procédé selon les revendications 1 à 3,
caractérisé en ce que
les éléments de fixation (3) sont positionnés et fixés au moyen de vis, de chevilles ou de douilles filetées sur le substrat de sol ou de mur (6) à revêtir.

5. Procédé selon les revendications 1 à 3,
caractérisé en ce que
les éléments de fixation (3) sont soudés ou brasés sur des fers d'armature ou autres pièces correspondantes dans le substrat de sol ou de mur (6) à revêtir.

6. Procédé selon les revendications 1 à 3,
caractérisé en ce que
les éléments de fixation (3) sont enrobés de béton, de mortier ou d'une substance adhésive sur ou dans le substrat de sol ou de mur (6) à revêtir.

7. Procédé selon les revendications 1 à 3,
caractérisé en ce que
les éléments de fixation (3) sont fixés au moyen de barres filetées (4) sur le substrat de sol ou de paroi (6) à revêtir.

8. Procédé selon la revendication 7,
caractérisé en ce que
les éléments de fixation (3) ou les plaques d'ancrage en plastique (1) ou les pièces usinées (2) à partir de plaques d'ancrage en plastique (1) sont ajustés ou alignés sur les barres filetées (4) au moyen d'écrous correspondants (7).
